# EUROPÄISCHE PATENTSCHRIFT

(11) **EP 1 623 658 B1**
(45) Veröffentlichungstag und Bekanntmachung des Hinweises auf die Patenterteilung: **19.12.2007**
(21) Anmeldenummer: 05017139.6
(22) Anmeldetag: 05.08.2005
(51) Int. Cl.: A47G 7/04

(54) **Dekorationssystem, insbesondere Pflanzenampel**
Decoration system, in particular suspended flower-pot holder
Système de décoration, en particulier dispositif de suspension destinés à recevoir les pots de fleurs

(30) Priorität: 05.08.2004 DE 202004012334 U
(43) Veröffentlichungstag der Anmeldung: 08.02.2006
(73) Patentinhaber: Heimlich, Detlef, 27568 Bremerhaven (DE)
(72) Erfinder: Heimlich, Detlef, 27568 Bremerhaven (DE)
(74) Vertreter: Nachtwey, Eckard

(56) Entgegenhaltungen:
- US-A- 3 943 661
- US-A- 4 506 475
- US-A- 4 956 758
- PATENT ABSTRACTS OF JAPAN Bd. 005, Nr. 147 (M-088), 17. September 1981 (1981-09-17) -& JP 56 076747 A (TOSHIBA ELECTRIC EQUIP CORP), 24. Juni 1981 (1981-06-24)

## Beschreibung

Die Erfindung betrifft ein Dekorationssystem, insbesondere eine Pflanzenampel, mit einem Gefäß zum Aufnehmen eines Dekorationsobjektes und mit einem langgestreckten Aufhängmittel zum Aufhängen des Gefäßes.

Ein solches Dekorationssystem ist der US 4 506 475 A und der US 3 943 661 A zu entnehmen.

Derartige Dekorationssysteme und insbesondere derartige Pflanzenampeln, bei denen ein Blumentopf mittels einer Aufhängung aufgehängt wird, sind nicht sehr vielseitig einsetzbar. Insbesondere ist jedem Blumentopf und jeder speziellen Aufhängungsvariante ein spezielles Aufhängemittel zugeordnet. Eine Variation mit dem jeweiligen Aufhängemittel ist praktisch nicht möglich.

Das der Erfindung zugrundeliegende Problem ist es, ein Dekorationssystem anzugeben, mit dem sich eine große Vielfalt und Variationsmöglichkeit mit einer geringen Anzahl von Einzelkomponenten ergibt.

Das Problem wird dadurch gelöst, daß bei einem Dekorationssystem der eingangs genannten Art das Aufhängmittel eine Kugelkette ist, die mehrere voneinander beabstandet angeordnete Befestigungselemente aufweist, daß eine dem Gefäß zugeordnete Aufnahme für die Befestigungselemente vorgesehen ist, daß ein Gefäßaufnahmeelement vorgesehen ist, in das das Gefäß in einer schrägen Orientierung einführbar ist, in dem das Gefäß in einer geraden Orientierung sicher gehalten ist, und das die Aufnahme aufweist und daß das Gefäßaufnahmeelement mittels einer Schiebebefestigung mit einem Tragarm verbindbar gestaltet ist.

Auf diese Weise ist eine Vielzahl von Anbringungsmöglichkeiten, insbesondere in verschiedener Höhe, mit demselben Aufhängmittel möglich, da eine Verstellung durch das Anordnen unterschiedlicher Befestigungselemente in der Aufnahme vorgenommen werden kann. Als Aufhängemittel wird erfindungsgemäss eine Kugelkette verwendet. Solche Kugelketten sind vielfältig einsetzbar, robust und preisgünstig in der Herstellung.

Es ist außerdem von Vorteil, wenn dem Gefäß selbst, beispielsweise am Gefäßrand, eine Aufnahme zugeordnet ist. Des Weiteren ist von Vorteil, wenn ein Untersetzer für das Gefäß vorgesehen ist. Der Untersetzer kann eine Aufnahme aufweisen.

Bei einer Weiterbildung der Erfindung weist die Aufnahme eine Durchführung, durch die das Aufhängmittel frei durchführbar ist, und dieser benachbart Fixiermittel für die Befestigungselemente auf. Auf diese Weise kann das Aufhängmittel zur Höhenverstellung einfach durch die Durchführung hindurchgeführt und bei der gewünschten Aufhänghöhe mittels des Fixiermittels fixiert werden. Die Durchführung kann beispielsweise ein Kanal, eine Bohrung oder ein Schlitz sein. Im Falle eines Kanals oder einer Bohrung sollte der Durchmesser dabei die freie Durchführung des Aufhängmittels einschließlich der Befestigungselemente erlauben. Bei Verwendung eines Schlitzes als Durchführung ist es ausreichend, wenn lediglich der Zwischenraum zwischen zwei Befestigungselementen durch den Schlitz durchführbar ist.

Vorzugsweise sollten die Fixiermittel eine den Befestigungselementen angepaßte Kontur aufweisen. Bei der erfindungsgemässen Verwendung einer Kugelkette sollte diese Kontur somit kugelförmig sein. Die Fixiermittel können ein der Durchführung benachbartes Loch, insbesondere ein Langloch, aufweisen, das schmaler ist als ein Befestigungselement. In diesem Fall kann nach Einstellen der gewünschten Höhe der Bereich zwischen zwei Befestigungselementen in das Langloch eingeschoben werden, so daß ein weiteres Durchrutschen dann sicher verhindert ist. Es ist weiter von Vorteil, wenn Sicherungsmittel zum Sichern der mittels der Fixiermittel fixierten Befestigungselemente gegen ein Entweichen in die Durchführung vorgesehen sind. Diese Sicherungsmittel können beispielsweise einen die Fixiermittel von der Durchführung trennenden Steg aufweisen. Eine besonders große Einsatzvielfalt bei einem einfachen Aufbau ergibt sich dann, wenn einer Durchführung mehrere Fixiermittel zugeordnet sind.

Eine Weiterbildung der Erfindung zeichnet sich dadurch aus, daß das Gefäß ein Blumentopf ist, in dessen Bodenbereich Halteabschnitte angeordnet sind. Die Halteabschnitte können beispielsweise zum Halten eines Stabes, insbesondere eines Pflanzstabes, dienen. Eine andere Weiterbildung zeichnet sich durch ausbrechbare Bodensegmente des Gefäßes aus. Auf beide Weisen wird mit einfachen Mitteln eine flexible Einsetzbarkeit erreicht.

Es ist außerdem von Vorteil, wenn für den Untersetzer ein Distanzstück für das Gefäß vorgesehen ist. Eine besonders vorteilhafte Ausgestaltung ergibt sich durch einen Verankerungsabschnitt zum Verankern in dem Halteabschnitt. Auf diese Weise sind Gefäß und Untersetzer fest mit einander verbunden, so daß keine zusätzlichen, unerwünschten Verbindungsmittel erforderlich sind.

Eine vorteilhafte Weiterbildung des erfindungsgemäßen Dekorationssystems ergibt sich außerdem durch eine Deckenhalterung und/oder eine Wandhalterung, die eine weitere Aufnahme ähnlich der Aufnahme aufweist. Damit kann beispielsweise mittels einer Kugelkette das Gefäß einfach an der Deckenhalterung oder der Wandhalterung befestigt werden.

Erfindungsgemäss ist ein Gefäßaufnahmeelement vorgesehen, das beispielsweise mit dem Gefäßrand_zusammenwirken und diesen untergreifen kann.

Es ist außerdem erfindungsgemäss, daß das Gefäßaufnahmeelement mittels einer Schiebebefestigung mit einem Tragarm verbindbar ist. Auf diese Weise ergeben sich vielfältige zusätzliche Einsatzmöglichkeiten. Der Tragarm kann eine Wandbefestigung aufweisen. Es ist außerdem möglich, mehrere Tragarme mittels eines Mittelstückes zu verbinden.

Es ist optisch besonders ansprechend, wenn das Gefäß aus insbesondere transparentem Kunstharzmaterial besteht. Im Falle der transparenten Ausführung ergibt sich ein besonders gefälliges optisches Empfinden, wenn das Gefäß mit einem farbigen Pflanzgranulat gefüllt ist. Insbesondere können auch Leuchtmittel, insbesondere Leuchtdioden, zum Erzielen von optischen Effekten verwendet werden.

Im Folgenden werden Ausführungsbeispiele der Erfindung anhand der Figuren näher erläutert. Es zeigen:
- Fig. 1: ein nicht erfindungsgemässes Dekorationssystem in einer schematischen Darstellung,
- Fig. 2: eine Draufsicht auf ein Gefäß von Fig. 1,
- Fig. 3: einen Schnitt durch das Gefäß von Fig. 1,
- Fig. 4: einen Randbereich des Gefäßes mit einer Aufnahme,
- Fig. 5: eine Schnittdarstellung durch den Randbereich von Fig. 4,
- Fig. 6: eine Deckenbefestigung von Fig. 1 in einer perspektivischen Ansicht,
- Fig. 7: die Deckenbefestigung von der Deckenseite her gesehen,
- Fig. 8: einen Untersetzer
- Fig. 9: eine Draufsicht auf den Untersetzer von Fig. 8,
- Fig. 10: eine Seitenansicht eines weiteren Untersetzers,
- Fig. 11: eine Draufsicht auf den weiteren Untersetzer,
- Fig. 12: ein Gefäßaufnahmeelement in einer perspektivischen Darstellung,
- Fig. 13: eine geschnittene Teildarstellung des Gefäßaufnahmeelementes von Fig. 12.
- Fig. 14: eine Darstellung mehrerer, mittels Tragarme miteinander verbundener Gefäße, und
- Fig. 15: eine Darstellung dreier miteinander verbundener Tragarme,
- Fig. 16: eine Darstellung eines Gefäßaufnahmeelementes ähnlich Fig. 12,
- Fig. 17: eine Darstellung eines dritten Gefäßaufnahmeelementes,
- Fig. 18: das Gefäßaufnahmeelement von Fig. 17 vom Befestigungsabschnitt des Tragarms abgenommen,
- Fig. 19: das Gefäßaufnahmeelement und den Befestigungsabschnitt des Tragarms von Fig. 18 in einer Draufsicht,
- Fig. 20: ein Verriegelungsstück für das Gefäßaufnahmelement von Fig. 18 in perspektivischer Darstellung,
- Fig. 21: eine Seitenansicht und eine Vorderansicht eines weiteren Gefäßaufnahmeelementes, und
- Fig. 22: eine Darstellung eines Verbindungsstückes für mehrere Tragarme.

Fig. 1 zeigt eine schematische Darstellung eines nicht erfindungsgemässen Dekorationssystems 10. Das Dekorationssystem 10 weist ein Gefäß 11 auf, das mittels langgestreckter Aufhängemittel 12 an einer Deckenhalterung 13 befestigt ist. Bei dem gezeigten Ausführungsbeispiel ist das Gefäß ein Blumentopf 11 mit einem sich schräg nach unten verjüngenden Körper 14 und einem am oberen Ende des Blumentopfes 11 angeordneten Kragen 15. Bei dem Aufhängemittel 12 handelt es sich um konventionelle Kugelketten 12, die jeweils ein Seil 16 aufweisen, an dem eine Vielzahl von Kugeln 17 äquidistant und nicht verschiebbar in Längsrichtung des Seiles 16 befestigt sind.

Fig. 2 zeigt eine Draufsicht ins Innere des Blumentopfes 11. Wie sich der Figur entnehmen läßt, weist der Blumentopf 11 einen Boden 18 auf, in dem mehrere Bodensegmente 19 und Halteabschnitte 20, 21 angeordnet sind. Weiter ist der Figur zu entnehmen, daß im Bereich des Kragens 15 mehrere Aufnahmen 22 für die Kugelketten 12 angeordnet sind, auf die nachfolgend noch näher eingegangen wird.

Fig. 3 zeigt einen Schnitt durch den Blumentopf 11. Wie sich der Fig. 3 entnehmen läßt, sind die Bodensegmente 19 aus dem Boden 18 herausbrechbar. Die Halteabschnitte 20 sind hülsenförmig ausgebildet und dienen zum Aufnehmen von stabförmigen Trägern, insbesondere Pflanzstäben. Der Halteabschnitt 21 ist durch ein Bodensegment 24 abgeschlossen, das ähnlich den Bodensegmenten 19 bei Bedarf aus dem Boden 18 herausgebrochen werden kann. Der Halteabschnitt 21 dient zur Befestigung eines Untersetzers, auf den nachfolgend noch näher eingegangen wird.

Wie sich der Figur außerdem entnehmen läßt, ist der Kragen 15 derart über den Körper 14 herüber umgebogen, daß ein nach unten in der Figur offener Bereich 23 zwischen dem Kragen 15 und dem Körper 14 gebildet wird.

Fig. 4 zeigt eine Teildarstellung des Randes 15 und des Körpers 14 mit der Aufnahme 22. Fig. 5 zeigt eine perspektivische Seitenansicht des Randes 15 und des Körpers 14 mit der Aufnahme 22, wobei der nach außen gerichtete Bereich des Randes 15 zum besseren Verständnis des Innenaufbaus der Aufnahme 22 weggelassen ist. Wie sich den Fig. 4 und 5 entnehmen läßt, weist die Aufnahme 22 eine Durchführung 25 mit dieser benachbart angeordnetem Fixiermittel 26 auf. Bei dem gezeigten Ausführungsbeispiel ist die Durchführung 25 ein durchgehender Kanal mit rundem Querschnitt, während die Fixiermittel 26 ein sich daran anschließendes Langloch 26 ist. Der Durchmesser des Kanals 25 ist dabei so gewählt, daß die Kugeln 17 der Kugelkette 12 ungehindert durch den Kanal 25 hindurchtreten können. Die Öffnungsweite des Langloches 26 ist hingegen so gewählt, daß zwar das Seil 16 in den Bereich des Langloches 26 gelangen kann, jedoch die Kugeln 17 nicht durch das Langloch 26 hindurchtreten können. Zusätzlich ist im Bereich zwischen dem Kanal 25 und dem Langloch 26 ein Sicherungsmittel 27 vorgesehen, das im Bereich des Langlochs 26 angeordnete Kugeln an einem ungehinderten Durchtritt in den Kanal 25 hindert. Im Einzelnen ist das Sicherungsmittel 27 ein Steg 27, der den Durchtritt zwischen dem Langloch 26 und dem Kanal 25 derart verjüngt, daß nur das Seil 16 und nicht die Kugeln 17 hindurchgelangen kann. Auf der in der Fig. 5 nach unten gewandten Seite des Langlochs 26 ist außerdem im Anschluß an den Steg 27 ein Auflageabschnitt 28 angeordnet, der der Kontur der Kugeln 17 angepaßt ausgebildet ist. Im Einzelnen ist der Auflageabschnitt 28 kugelförmig ausgebildet, so daß im Bereich des Langlochs 26 fixierte Kugeln 17 der Kugelkette 12 sicher und stabil in dem Auflageabschnitt 28 aufliegen und so nur eine geringe Belastung des Randes 15 im Bereich der Aufnahme 22 entsteht.

Der in den Fig. 1 bis 5 beschriebene Blumentopf 11 kann beispielsweise aus Kunstharzmaterial, insbesondere aus einem transparenten Kunstharzmaterial, ausgebildet sein, damit die im Inneren des Blumentopfes 11 positionierten Dekorationsobjekte frei sichtbar sind. Beispielsweise kann der Blumentopf 11 mit einem farbigen Pflanzgranulat befüllt sein. Außerdem können Beleuchtungselemente im Bereich des Blumentopfes 11 oder an in den Halteabschnitten 20 angeordneten Trägem befestigt sein.

Fig. 6 zeigt eine perspektivische Draufsicht auf die Deckenhalterung 13 und Fig. 7 zeigt eine perspektivische Ansicht der Deckenhalterung 13 von der Decke her gesehen. Wie sich den Figuren entnehmen läßt, weist die Deckenhalterung 13 eine Wand 29 und eine Stirn 30 auf. Die Wand 29 ist kegetstumpfförmig ausgebildet und an ihrer Schmalseite mittels der planen Stirn 30 abgeschlossen. Im Zentrum der Stirn 30 ist ein Befestigungskanal 31 angeordnet, der auf seiner der Decke zugewandten Seite zylinderförmig ausgebildet ist und so als Abstandshalter wirkt. Auf seiner von der Decke abgewandten Seite ist der Befestigungskanal 31 eingesenkt ausgebildet, so daß beim Befestigen der Deckenhalterung 13 mit einer Schraube der Schraubenkopf nicht über die Stirn 30 übersteht.

An voneinander abgewandten Seiten des Befestigungskanals 31 sind im Bereich der Stirn 30 außerdem zwei Durchführungen 32, ähnlich der Durchführung 25, ausgebildet. Den Durchführungen 32 benachbart sind mehrere Fixiermittel 33, ähnlich den Fixiermitteln 26, angeordnet, die ebenfalls als Langlöcher 33 ausgebildet sind. Bei dem gezeigten Ausführungsbeispiel sind jeder Durchführung 32 zwei Langlöcher 33 zugeordnet. An ihren von den Durchführungen 32 jeweils abgewandten Enden und dem Inneren der Deckenhalterung 13 zugewandt weisen die Langlöcher 33 jeweils Auflageabschnitte 34, ähnlich den Auflageabschnitten 28, auf, die ebenfalls kugelförmig ausgebildet sind. Die kugelförmigen Auflageabschnitte 34 sind von den Durchführungen 32 jeweils durch Stege 35, ähnlich den Stegen 27, abgetrennt.

Zum Befestigen des Blumentopfes 11 an der Deckenhalterung 13 wird die Deckenhalterung 13 zunächst mit einer nicht in der Figur dargestellten Schraube, die durch den Befestigungskanal 31 verläuft, an einer Decke befestigt. Sodann wird die Kugelkette 12 durch eine der Durchführungen 32 hindurchgeführt und mit einem der Auflagenabschnitte 34 in einem der Langlöcher 33 in Eingriff gebracht. Dadurch läßt sich der Blumentopf 11 sicher an der Deckenhalterung 13 befestigen, da ein versehentliches Herausgleiten der Kugelkette 12 aus dem Auflagenabschnitt 34 wegen des Steges 35 zuverlässig verhindert wird.

Fig. 8 zeigt eine Seitenansicht von einem Untersetzer 36. Fig. 9 zeigt eine Draufsicht auf den Untersetzer 36 von einer einem Blumentopf 11 zugewandten Seite. Wie sich den Figuren entnehmen läßt, weist der Untersetzer 36 einen Rand 37 und eine. Basis 38 auf. Der Rand 37 ist ähnlich dem Kragen 15 ausgebildet und weist mehrere Aufnahmen 39 für die Kugelkette 12 auf. Im Gegensatz zu den Aufnahmen 22 sind Durchführungen 40 der Aufnahmen 39 nicht als durchgehende Kanäle mit einem größeren Durchmesser als die Kugeln 17, sondern als Schlitze 40 im Außenbereich des Randes 37 ausgebildet. Den Schlitzen 40 benachbart sind Öffnungen 41 an der Oberseite des Randes 37 angeordnet, die ebenfalls einen kleineren Durchmesser als die Kugeln 17 haben. An der Unterseite der Öffnungen 41 sind ebenfalls kugelförmige Auflageabschnitte und Stege, ähnlich den Auflageabschnitten 28 und den Stegen 27, angeordnet, die in der Figur jedoch nicht dargestellt sind. Im Bereich der Basis 38 sind außerdem mehrere Distanzstücke 42 angeordnet, die bei dem gezeigten Ausführungsbeispiel als Stege 42 ausgebildet sind und speichenförmig über den Umfang der Basis 38 verteilt sind. Im Zentrum der Basis 38 ist ein Verankerungsabschnitt 43 zum Zusammenwirken mit dem Halteabschnitt 21 ausgebildet. Der Verankerungsabschnitt 43 entspricht in seiner Außenkontur dem Halteabschnitt 21 und ist hülsenartig mit einer axialen Ausdehnung ausgebildet.

Zum Befestigen des Untersetzers 36 an Kugelketten 12 wird eine Kugelkette 12 zwischen zwei Kugeln 17 mit ihrem Seil 16 in der Fig. 8 von unten her in den Schlitz 40 eingeführt und soweit aufwärts geschoben, bis die Kugeln 17 im Bereich der Öffnung 41 am jeweils zugeordneten Auflagenabschnitt anliegt. Auf diese Weise ist der Untersetzer 36 zuverlässig, aber trotzdem leicht verstellbar, an der Kugelkette 12 befestigt.

Zum Befestigen des Untersetzers 36 an dem Blumentopf 11 wird der Verankerungsabschnitt 43 in den Halteabschnitt 21 eingeführt, nachdem das Bodensegment 24 entfernt worden ist. Der Verankerungsabschnitt 43 weist geeignete Ankermittel, insbesondere Rastmittel, auf, um in dem Halteabschnitt 21 sicher verankert zu werden.

Fig. 10 zeigt einen weiteren Untersetzer 44 in einer Seitenansicht und Fig. 11 zeigt den Untersetzer 44 in einer Draufsicht, ähnlich Fig. 9. Im Gegensatz zu dem Untersetzer 36 hat der Untersetzer 44 einen Rand 45, der sich über die gesamte Höhe des Untersetzers 44 erstreckt. In dem Rand 45 sind Aufnahmen 46, ähnlich den Aufnahmen 39. ausgebildet. Im Gegensatz zu den Aufnahmen 39 weisen die Aufnahmen 46 jedoch Durchführungen 47 auf, die länger ausgebildet sind als die Durchführungen 40, und bis zur Unterseite des Untersetzers 44 verlaufen. Ansonsten entsprechen die Durchführungen 47 den Durchführungen 40.

Die übrigen Elemente des Untersetzers 44 entsprechen denen des Untersetzers 36. Gleiche Elemente tragen die gleichen Bezugsziffern. Es gilt das vorstehend zu den Fig. 8 und 9 bereits Gesagte.

Fig. 12 zeigt eine perspektivische Darstellung eines Aufnahmeelementes 48 für einen Blumentopf 11. Fig. 13 zeigt eine geschnittene Teildarstellung des Aufnahmeelementes 48. Das Aufnahmeelement 48 hat bei dem gezeigten Ausführungsbeispiel eine Aufnahme 49, ähnlich den Aufnahmen 22, mit einer Durchführung 50, ähnlich der Durchführung 25. und einem Fixiermittel 51, ähnlich dem Fixiermittel 26, nämlich einem Langloch 51. Dem Langloch 51 zugeordnet ist ein Auflageabschnitt 52, ähnlich dem Auflageabschnitt 28, für die Kugeln 17 der Kugelkette 12 vorgesehen. Gleichfalls ist zwischen dem Auflageabschnitt 52 und der Durchführung 50 ein Steg 58, ähnlich dem Steg 27, angeordnet. Wie sich den Fig. 12 und 13 außerdem entnehmen läßt, weist das Aufnahmeelement 48 eine Randaufnahme 53 für den Kragen 15 des Blumentopfes 11 auf. An die Randaufnahme 53 anschließend im in den Figuren linken unteren Bereich ist außerdem ein Anlageabschnitt für den Körper 14 des Blumentopfes 11 vorgesehen, in dem eine Verlängerung 55 für die Durchführung 50 angeordnet ist. Im oberen Bereich des Anlagenabschnittes 54 sind zwei aufwärts gerichtete Vorsprünge 56 angeordnet, die als Randsperre 56 dienen. Am von dem Auflageabschnitt 54 abgewandten Ende des Aufnahmeelementes 48 ist eine Schiebebefestigung 57 vorgesehen. Diese Schiebebefestigung 57 läßt sich in ein passendes, nicht in den Figuren dargestelltes Einschubstück einschieben, um so eine feste Verbindung herzustellen.

Bei der Verwendung des Aufnahmeelementes 48 wird ein Blumentopf 11 schräg mit seinem Kragen 15 in die Randaufnahme 53 eingeführt und sodann in eine gerade Position geschwenkt. Dabei untergreifen die Randsperren 56 den Kragen 15 und der Körper 14 kommt an dem Anlageabschnitt 54 zur Anlage. Auf diese Weise ist der Blumentopf 11 in dem Aufnahmeelement 48 sicher gehalten. Anschließend wird eine Kugelkette 12 durch die Durchführung 50 der Aufnahme 49 hindurchgeführt und in der gewünschten Position mittels Schieben einer Kugel 17 über den Steg 58 bis an den Auflagenabschnitt 52 in der Aufnahme 49 befestigt. Das überstehende Ende der Kugelkette 12 kann beispielsweise in der Verlängerung 55 verlaufen. Auf diese Weise läßt sich der Blumentopf 11 mittels des Aufnahmeelementes 48 und einer Kugelkette 12 zuverlässig befestigen.

Fig. 14 zeigt ein Dekorationssystem 10 mit den Erfindungsmerkmalen mit mehreren Blumentöpfen 11, deren Kragen 15 jeweils in Aufnahmeelementen 48 angeordnet sind. Die Aufnahmeelemente 48 sind mittels ihrer Schiebeführungen 54 mit Tragarmen 58 verbunden. In der Figur sind insgesamt sechs Tragarme 58 mit einem gemeinsamen Mittelstück 59 mittels Schiebebefestigungen ähnlich der Schiebebefestigungen 57 verbunden. Ein Tragarm 58 weist eine Wandbefestigung 60 auf, die ebenfalls über eine Schiebebefestigung verfügt. Bei dem gezeigten Ausführungsbeispiel des Dekorationssystems lassen sich Blumentöpfe 11 verschiedener Größe miteinander kombinieren. Die Befestigung kann über die Wandbefestigung 60 oder über Kugelketten 12 erfolgen. Gleichsam ist es möglich, mittels Kugelketten unter dem dargestellten Dekorationssystem weitere Elemente anzuordnen.

Fig. 15 zeigt ein Dekorationssystem 10 mit Aufnahmeelementen 48, die mittels Tragarmen 58 angeordnet sind, ähnlich wie in Fig. 14 dargestellt. Anders als in Fig. 14 ist hier ein Mittelstück 61 verwendet, an dem drei Tragarme 58 mittels Schiebeführungen angeordnet sind. Mittels geeigneter Mittelstücke oder anderer Zusatzelemente, die über die Schiebeführungen mit den Tragarmen oder den Aufnahmeelementen 48 kombinierbar sind, läßt sich so eine Vielzahl verschiedener Ausgestaltungsformen erzielen.

Fig. 16 zeigt eine perspektivische Darstellung eines Gefäßaufnahmeelementes 62 ähnlich dem Gefäßaufnahmeelement 48. Gleiche Elemente tragen die gleichen Bezugsziffern. Das Gefäßaufnahmeelement 62 weist eine Aufnahme 63 ähnlich der Aufnahme 49 auf. Anders als bei der Aufnahme 49 weist die Aufnahme 63 zusätzlich zu der Durchführung 50 einen Schlitz 64 ähnlich den Schlitzen 40, 47 auf.

Fig. 17 zeigt eine schematische Schnittdarstellung eines Gefäßaufnahmeelementes 65 ähnlich dem Gefäßaufnahmeelement 63. Gleiche Elemente tragen die gleichen Bezugszeichen. Im wesentlichen unterscheidet sich das Aufnahmeelement 65 von dem Aufnahmeelement 63 durch die Schiebebefestigung 66. In der Figur 17 ist das Aufnahmeelement 65 mit einem Befestigungsabschnitt 67 eines teildargestellten Tragarmes 68 verbunden. Zur Arretierung des Befestigungsabschnittes 67 an dem Aufnahmeelement 65 ist ein Arretierstück 69 vorgesehen, das ein Auseinandergleiten des Befestigungsabschnittes 67 und des Aufnahmeelementes 65 verhindert.

Wie sich der Figur entnehmen läßt, weist die Schiebebefestigung 66 einen Anschlag 72 auf, wobei an dem Befestigungsabschnitt 67 ein dem Anschlag 72 zugeordneter Anschlag 73 ausgebildet ist. Im unteren Bereich der Schiebebefestigung 66 ist anstelle des Anschlages 72 eine Ausnehmung 74 vorgesehen. Auf diese Weise kann der Befestigungsabschnitt 67 in der beschriebenen Weise oder um 180° gedreht von unten her in die Schiebebefestigung 66 eingeschoben werden.

Fig. 18 zeigt das Aufnahmeelement 65, den Tragarm 68 und das Arretierstück 69 in voneinander getrennter Darstellung. Wie sich der Figur entnehmen läßt, weist der Befestigungsabschnitt 77 eine der Schiebebefestigung 66 zugeordnete Schiebebefestigung 70 auf. In dem Aufnahmeelement 65 und in dem Befestigungsabschnitt 67 sind Aussparungen 81, 84 für das Arretierstück 69 jeweils vorgesehen. Deutlich ist in der Figur zu erkennen, daß die beiden Anschläge 73 des Befestigungsabschnittes 67 symmetrisch zu der Aussparung 84 angeordnet sind, so daß der Befestigungsabschnitt 67 um 180° um die Horizontale gedreht in die Schiebebefestigung 66 des Aufnahmeelementes 65 in der Figur von unten eingeführt werden kann.

Fig. 19 zeigt eine Draufsicht auf das Aufnahmeelement 65 und den Tragarm 68. Insbesondere ist in der Figur zu erkennen, daß die Querschnitte der Schiebebefestigung 66 und der Schiebebefestigung 70 einander entsprechen, so daß die Schiebebefestigung 70 von unten in die Schiebebefestigung 66 eingeschoben werden kann, bis der Anschlag 73 an dem Anschlag 72 zu liegen kommt. In dieser Position fluchten die Aussparungen 71 und 84 miteinander, so daß dann das Arretierstück 69 in den von der Aussparung 71 und der Aussparung 84 gebildeten Hohlraum seitlich eingeschoben werden kann.

Fig. 20 zeigt eine vergrößerte Darstellung des Arretierstückes 69. Wie sich der Figur entnehmen läßt, hat das Arretierstück 69 an seiner der Durchführung 50 zugewandten Seite einen Kanal 75 zur Aufnahme des Bandabschnittes einer Kugelkette. Dem Kanal 75 jeweils benachbart ist an der Ober- und an der Unterseite des Arretierstückes 69 eine Aufnahme 76 für die Kugeln einer Kugelkette vorgesehen, wobei in der Figur nur eine obere Aufnahme 76 zu sehen ist. Gleichfalls dem Kanal 75 benachbart und an die Aufnahmen 76 angrenzend sind jeweils an voneinander abgewandten Ecken des Arretierstückes 69 Rücksprünge 77, 78 mit teilkreisförmigem Querschnitt angeordnet. Am von dem Kanal 75 abgewandten Ende hat das Arretierstück 69 an seiner Oberseite und an seiner Unterseite jeweils ein Rastelement 79, das nach dem Einschieben des Arretierstückes 69 in die Aussparungen 71, 84 das Positionierstück 69 in diesen sichert.

Sobald die Schiebebefestigung 70 von unten in die Schiebebefestigung 66 soweit eingeführt ist, daß die Anschläge 72. 73 aneinander stoßen und dadurch mittels Fluchten der Aussparungen 71, 84 eine gemeinsame Öffnung gebildet wird, läßt sich das Arretierstück 69 seitlich in die Aussparungen 71, 84 einschieben, wobei der Kanal 75 der Durchführung 50 zugewandt ist. Wenn hierbei im Kanal 50 eine Kugelkette angeordnet ist, dient das Arretierstück 69 nicht nur zum Arretieren der Schiebebefestigungen 69, 70 aneinander, sondern gleichfalls wird das Arretierstück 69 durch den Zwischenraum zwischen zwei benachbarten Kugeln hindurchgeschoben, wobei die beiden Kugeln über die Rücksprünge 77, 78 soweit gleiten, bis sie mit den Aufnahmen 76 in Eingriff treten und das zwischen den Kugeln angeordnete langgestreckte Stück Bandmaterial in dem Kanal 75 zu liegen kommt. Die Rastelemente 79 verhindern in diesem Zustand ein Herausrutschen des Arretierstückes aus den Aussparungen 71, 84, so daß in diesem Zustand das Aufnahmeelement 65 sicher an dem Tragarm 68 befestigt ist und zuverlässig mittels einer in der Durchführung 50 befindlichen Kugelkette aufgehängt werden kann.

Fig. 21 zeigt ein Aufnahmeelement 80 ähnlich dem Aufnahmeelement 65. Gleiche Elemente tragen die gleichen Bezugsziffern. In der Fig. 21 ist das Aufnahmeelement 80 einmal in Seitenansicht und einmal in Vorderansicht abgebildet. Der wesentliche Unterschied des Aufnahmeelementes 80 zu dem Aufnahmeelement 65 besteht darin, daß die Randaufnahme 53 weggelassen worden ist. Statt dessen ist die Randsperre 81 verlängert ausgebildet. Diese Randsperre 81 greift in den offenen Bereich 23 des Blumentopfes 11 ein, wobei der Körper 14 an dem Anlageabschnitt 54 zu liegen kommt. Bereits dadurch ist der Blumentopf 11 sicher an dem Aufnahmeelement 80 gehalten.

Fig. 22 zeigt eine schematische Darstellung eines Mittelstückes 32 für mehrere Tragarme 68. Insgesamt weist das Mittelstück 82 drei Befestigungsabschnitte 83 für Tragarme 68 auf. Dabei hat jeder Befestigungsabschnitt 83 eine Schiebebefestigung 66 wie das Aufnahmeelement 65.

Da der Tragarm 68 ähnlich dem Tragarm 58 mit zwei gleichartigen Befestigungsabschnitten 67 an voneinander abgewandten Enden ausgestattet ist, kann der Tragarm einseitig in einem Befestigungsabschnitt 83 und am davon abgewandten Ende in der Schiebebefestigung 66 des Aufnahmeelementes 65 angeordnet sein. Dabei kann der Tragarm jeweils um 180° um die Horizontale verdreht eingeschoben werden. Insbesondere bei einer geschwungenen Ausführung des Tragarmes 68 ergeben sich so verschiedene Anwendungsmöglichkeiten. Der Tragarm 68 kann nämlich einmal nach unten oder einmal nach oben geschwungen angeordnet werden. Dies erhöht die Vielseitigkeit der Anwendung.

### Bezugszeichenliste:

- 10: Dekorationssystem
- 11: Blumentopf
- 12: Kugelkette
- 13: Deckenhalterung
- 14: Körper
- 15: Kragen
- 16: Seil
- 17: Kugel
- 18: Boden
- 19: Bodensegment
- 20: Halteabschnitt
- 21: Halteabschnitt
- 22: Aufnahme
- 23: offener Bereich
- 24: Bodensegment
- 25: Durchführung
- 26: Langloch
- 27: Steg
- 28: Auflageabschnitt
- 29: Wand
- 30: Stirn
- 31: Befestigungskanal
- 32: Durchführung
- 33: Langloch
- 34: Auflageabschnitt
- 35: Steg
- 36: Untersetzer
- 37: Rand
- 38: Basis
- 39: Aufnahme
- 40: Durchführung
- 41: Öffnung
- 42: Distanzstück
- 43: Verankerungsabschnitt
- 44: Untersetzer
- 45: Rand
- 46: Aufnahme
- 47: Durchführung
- 48: Aufnahmeelement
- 49: Aufnahme
- 50: Durchführung
- 51: Langloch
- 52: Auflageabschnitt
- 53: Randaufnahme
- 54: Anlageabschnitt
- 55: Verlängerung
- 56: Randsperre
- 57: Schiebebefestigung
- 58: Tragarm
- 59: Mittelstück
- 60: Wandbefestigung
- 61: Mittelstück
- 62: Aufnahmeelement
- 63: Aufnahme
- 64: Schlitz
- 65: Aufnahmeelement
- 66: Schiebebefestigung
- 67: Befestigungsabschnitt
- 68: Tragarm
- 69: Arretierstück
- 70: Schiebebefestigung
- 71: Aussparung
- 72: Anschlag
- 73: Anschlag
- 74: Ausnehmung
- 75: Kanal
- 76: Aufnahme
- 77: Rücksprung
- 78: Rücksprung
- 79: Rastelement
- 80: Aufnahmeelement
- 81: Randsperre
- 82: Mittelstück
- 83: Befestigungsabschnitt
- 84: Aussparung

## Patentansprüche

1. Dekorationssystem, insbesondere Pflanzenampel, mit einem Gefäß (11) zum Aufnehmen eines Dekorationsobjektes und mit einem langgestreckten Aufhängmittel (12) zum Aufhängen des Gefäßes (11), **dadurch gekennzeichnet, daß** das Aufhängmittel (12) eine Kugelkette (12) ist, die mehrere voneinander beabstandet angeordnete Befestigungselemente (17) aufweist, daß eine dem Gefäß (11) zugeordnete Aufnahme (49, 63, 76) für die Befestigungselemente (17) vorgesehen ist, daß ein Gefäßaufnahmeelement (48) vorgesehen ist, in das das Gefäß (11) in einer schrägen Orientierung einführbar ist, in dem das Gefäß (11) in einer geraden Orientierung sicher gehalten ist, und das die Aufnahme (49, 63, 76) aufweist,und daß das Gefäßaufnahmeelement (48) mittels einer Schiebebefestigung (57) mit einem Tragarm (58) verbindbar gestaltet ist.

2. Dekorationssystem nach Anspruch 1, **dadurch gekennzeichnet, daß** das Gefäß (11) eine Aufnahme (22) aufweist und/oder ein Untersetzer (36, 44) für das Gefäß (11) vorgesehen ist, der eine Aufnahme (39, 46) aufweist.

3. Dekorationssystem nach Anspruch 1 oder 2, **dadurch gekennzeichnet, daß** die Aufnahme (22, 39, 46, 49, 63, 76) eine Durchführung (25, 40, 47, 50), durch die das Aufhängmittel (12) frei durchführbar ist, und dieser benachbart Fixiermittel (26, 41, 51) für die Befestigungselemente (17) aufweist, wobei die Durchführung vorzugsweise ein Kanal (25, 50), eine Bohrung oder ein Schlitz (40, 47) ist, die Fixiermittel (26, 41, 51) insbesondere eine den Befestigungselementen angepaßte Kontur (28, 52), und/oder vorteilhafterweise ein in der Durchführung benachbartes Loch, insbesondere ein Langloch (26, 33), aufweisen, das schmaler ist als ein Befestigungselement (17), und/oder wobei vorzugsweise Sicherungsmittel (27, 58) zum Sichern der mittels der Fixiermittel fixierten Befestigungselemente gegen ein Entweichen in die Durchführung (25, 40) vorgesehen sind, wobei das Sicherungsmittel insbesondere ein die Fixiermittel von der Durchführung (25, 40) trennender Steg (27, 58) und/oder ein Schieber ist, wobei vorzugsweise einer Durchführung (25, 40, 47, 51) mehrere Fixiermittel (26, 41, 51) zugeordnet sind.

4. Dekorationssystem nach einem der vorhergehenden Ansprüche, **dadurch gekennzeichnet, daß** das Gefäß ein Blumentopf (11) ist, in dessen Bodenbereich (18) Halteabschnitte (20, 21) insbesondere zum Halten eines Pflanzstabes angeordnet sind.

5. Dekorationssystem nach einem der Ansprüche 2 bis 4, **gekennzeichnet durch** ausbrechbare Bodensegmente (19, 24) des Gefäßes (11) und/oder einen Untersetzer (36, 44) für das Gefäß (11), wobei vorzugsweise Distanzstücke (42) für das Gefäß (11) und/oder ein Verankerungsabschnitt (43) zum Verankern in dem Halteabschnitt (21) vorgesehen sind.

6. Dekorationssystem nach einem der vorhergehenden Ansprüche, **gekennzeichnet durch** eine Deckenhalterung (13) und/oder eine Wandhalterung, die eine weitere Aufnahme, ähnlich der Aufnahme (22), aufweist.

7. Dekorationssystem nach einem der vorhergehenden Ansprüche, **dadurch gekennzeichnet, dass** das Gefäßaufnahmeelement (48) mit dem Gefäßrand (15) zusammenwirkt und diesen untergreift, und/oder daß der Tragarm (58) vorteilhafterweise eine Wandbefestigung (60) aufweist.

8. Dekorationssystem nach Anspruch 7, **dadurch gekennzeichnet, daß** mehrere Tragarme (58) mittels eines Mittelstückes (59, 61) verbunden sind.

9. Dekorationssystem nach einem der vorhergehenden Ansprüche, **dadurch gekennzeichnet, daß** das Gefäß (11) aus, insbesondere transparentem, Kunstharzmaterial besteht.

10. Dekorationssystem nach einem der vorhergehenden Ansprüche, **dadurch gekennzeichnet, daß** das Gefäß (11) mit einem farbigen Pflanzgranulat gefüllt ist.

11. Dekorationssystem nach einem der vorhergehenden Ansprüche, **gekennzeichnet durch** Leuchtmittel, insbesondere Leuchtdioden.

## Claims

1. Decoration system, in particular hanging plant pot, comprising a container (11) for receiving a decorative object and an elongate suspension means (12) for suspending said container (11), **characterised in that** said suspension means (12) is a chain of spheres (12) including a plurality of fastening elements (17) disposed at mutual spacings, that a receiving element (49, 63, 76) associated with said container (11) is provided for said fastening elements (17), that a container-receiving element (48) is provided into which said container (11) can be introduced with an oblique orientation and in which said container (11) is securely maintained in a straight orientation and which includes said receiving element (49, 63, 76), and that said container-receiving element (48) is designed for being connected to a supporting arm (58) by means of a sliding fastening means (57).

2. Decoration system according to Claim 1, **characterised in that** said container (11) comprises a receiving part (22) and/or a saucer (36, 44) for said container (11), which comprises a receiving element (39, 46).

3. Decoration system according to Claim 1 or 2, **characterised in that** said receiving element (22, 39, 46, 49, 63, 76) comprises a passage (25, 40, 47, 50) through which said suspension means (12) can be freely passed as well as fixing means (26, 41, 51) adjacent thereto for said fastening elements (17), with said passage being preferably a duct (25, 50), a bore or a slot (40, 47), that said fixing means (26, 41, 51) present a contour (28, 52) adapted, in particular, to said fastening elements and/or preferably an adjacent hole in said passage, in particular an elongate hole (26, 33), which is narrower than a fastening element (17), and/or with securing means (27, 58) being preferably provided for securing said fastening elements fixed by means of said fixing means for preventing them from escape into said passage (25, 40), with said securing means being a web (27, 58) and/or a sliding piece, in particular, separating said fixing means from said passage (25, 60), with a plurality of fixing means (26, 41, 51) being preferably associated with one passage (25, 40, 47, 51).

4. Decoration system according to any of the preceding Claims, **characterised in that** said container is a flower pot (11) in whose bottom zone (18) holding sections (20, 21) are disposed in particular for holding a plant rod.

5. Decoration system according to any of the Claims 2 to 4, **characterised by** bottom segments (19, 24) of said container (11) adapted to be broken off and/or a saucer (36, 44) for said container (11), with spacers (42) for said container (11) and/or an anchoring section (43) for anchoring in said holding section (21) being preferably provided.

6. Decoration system according to any of the preceding Claims, **characterised by** a ceiling mount (13) and/or a wall mount including a further receiving element similar to said receiving element (22).

7. Decoration system according to any of the preceding Claims, **characterised in that** said container-receiving element (48) cooperates with the container rim (15) and extends underneath the latter, and/or that said supporting arm (58) expediently presents a wall mount (60).

8. Decoration system according to Claim 7, **characterised in that** several supporting arms (58) are connected by means of a centre piece (59, 61).

9. Decoration system according to any of the preceding Claims, **characterised in that** said container (11) is made of a synthetic resin material, in particular a transparent resin.

10. Decoration system according to any of the preceding Claims, **characterised in that** said container (11) is filled with coloured planting granules.

11. Decoration system according to any of the preceding Claims, **characterised by** lighting means, in particular light-emitting diodes.

## Revendications

1. Système de décoration, en particulier suspension de plantes, comprenant un récipient (11) à recevoir un objet décoratif et un moyen allongé de suspension (12) à suspendre ledit récipient (11), **caractérisé en ce que** ledit moyen de suspension (12) est une chaîne en sphères (12) renfermant une pluralité d'éléments de fixation (17) disposés aux écarts l'un de l'autre, **en ce qu'**un élément récepteur (49, 63, 76) affecté audit récipient (11) est disposé pour lesdits éléments de fixation (17), **en ce qu'**un élément récepteur du récipient (48) est présent, dans lequel ledit récipient (11) se peut introduire à une orientation en biais et dans lequel ledit récipient (11) est tenu de manière sûre en orientation de droit et qui renferme ledit élément récepteur (49, 63, 76), et **en ce que** ledit élément récepteur du récipient (48) est conçu pour une connexion à un bras de support (58) moyennant d'un moyen de fixation coulissant (57).

2. Système de décoration selon la revendication 1, **caractérisé en ce que** ledit récipient (11) comprend une partie réceptrice (22) et/ou un dessous-de-plat (36, 44) pour ledit récipient (11), qui comprend un élément récepteur (39, 46).

3. Système de décoration selon la revendication 1 ou 2, **caractérisé en ce que** ledit élément récepteur (22, 39, 46, 49, 63, 76) comprend une traversée (25, 40, 47, 50), par laquelle ledit moyen de suspension (12) peut librement passer, ainsi qu'un moyen fixateur (26, 41, 51) y adjacent pour lesdits éléments de fixation (17), à ladite traversée étant, de préférence, un conduit (25, 50), un alésage ou une fente (40, 47), **en ce que** ledit moyen fixateur (26, 41, 51) présente un contour (28, 52) adapté, en particulier, auxdits éléments de fixation et/ou, de préférence, un trou adjacent dans ladite traversée, en particulier un trou allongé (26, 33), qui est plus étroit qu'un élément de fixation (17), et/ou aux moyens d'arrêt (27, 58) étant disposés, de préférence, afin d'arrêter lesdits éléments de fixation fixés moyennant ledit moyen fixateur afin d'empêcher leur échappement dans ladite traversée (25, 40), auxdits moyens d'arrêt étant un entretoise (27, 58) et/ou une coulisse, en particulier, qui sépare ledit moyen fixateur de ladite traversée (25, 60), à une pluralité de moyens fixateurs (26, 41, 51) étant affecté à une seule traversée (25, 40, 47, 51), de préférence.

4. Système de décoration selon une quelconque des revendications précédentes, **caractérisé en ce que** ledit récipient est un pot à fleurs (11), ayant une zone de fond (18) où des parties de support (20, 21) sont disposées en particulier afin de tenir un bâton de plante.

5. Système de décoration selon une quelconque des revendications 2 à 4, **caractérisé par** des segments de fond (19, 24) dudit récipient (11), aptes à être rompu et/ou un dessous-de-plat (36, 44) pour ledit récipient (11), à des écarteurs (42) pour ledit récipient (11) et/ou une partie d'ancrage (43) pour l'ancrage dans ladite partie de support (21) étant formés, de préférence.

6. Système de décoration selon une quelconque des revendications précédentes, **caractérisé par** un moyen d'attache au plafond (13) et/ou un moyen d'attache à la paroi, qui comprend un autre élément récepteur similaire audit élément récepteur (22).

7. Système de décoration selon une quelconque des revendications précédentes, **caractérisé en ce que** ledit élément récepteur du récipient (48) coopère avec le bord du récipient (15) et s'étend au-dessous du dernier, et/ou **en ce que** ledit bras de support (58) présente, de manière avantageuse, un moyen d'attache à la paroi (60).

8. Système de décoration selon la revendication 7, **caractérisé en ce que** plusieurs bras de support (58) sont reliés moyennant une partie centrale (59, 61).

9. Système de décoration selon une quelconque des revendications précédentes, **caractérisé en ce que** ledit récipient (11) est fait en matière synthétique, en particulier en une résine synthétique transparente.

10. Système de décoration selon une quelconque des revendications précédentes, **caractérisé en ce que** ledit récipient (11) est rempli d'un granulat de plante coloré.

11. Système de décoration selon une quelconque des revendications précédentes, **caractérisé par** des moyens lumineux, en particulier des diodes électroluminescentes.
